# FASCICULE DE BREVET EUROPEEN

(11) **EP 3 561 610 B1**
(45) Date de publication et mention de la délivrance du brevet: **04.08.2021**
(21) Numéro de dépôt: 18169954.7
(22) Date de dépôt: 27.04.2018
(51) Int. Cl.: G04B 45/00

(54) **MECANISME D'ANIMATION D'UN ELEMENT DECORATIF D'UNE PIECE D'HORLOGERIE**
ANIMATIONSMECHANISMUS EINES SCHMUCKELEMENTS FÜR EINE UHR
MECHANISM FOR ANIMATING A DECORATIVE ELEMENT OF A TIMEPIECE

(43) Date de publication de la demande: 30.10.2019
(73) Titulaire: Montres Jaquet Droz SA, 2300 La Chaux-de-Fonds (CH)
(72) Inventeur: Leskerpit, Julien, Pontarlier 25300 (FR); Monferrer, Bernat, 1162 St-Prex (CH); FEYER, Julien, 1214 Vernier (CH); Isambert, Pierre, 39400 Morbier (FR); Capt, Edmond, 1348 Le Brassus (CH)
(74) Mandataire: ICB SA

(56) Documents cités:
- CH-A- 676 074
- CH-A5- 695 797
- JP-A- H1 033 835
- JP-U- H0 716 192
- JP-U- S57 156 883

## Description

### Domaine de l'invention

L'invention se rapporte à un mécanisme d'animation d'un élément décoratif d'une pièce d'horlogerie. L'invention se rapporte également à une pièce d'horlogerie comprenant un tel mécanisme d'animation.

### Arrière-plan de l'invention

Un tel mécanisme d'animation et une telle pièce d'horlogerie sont décrits par exemple dans le brevet EP 2 880 498 de la déposante. L'élément décoratif est constitué d'un oiseau mécanique agencé pour que son corps effectue une rotation sur lui-même autour d'un axe perpendiculaire au cadran, tandis que la tête, la queue et les ailes effectuent des rotations autour d'axes non perpendiculaires.

Le mécanisme d'animation proposé dans le brevet EP 2 880 498 est prévu spécifiquement pour un élément décoratif ou automate de type oiseau installé sur un perchoir. D'autres mécanismes d'animation sont recherchés afin de pouvoir proposer une pièce d'horlogerie qui puisse mettre en œuvre des éléments décoratifs ou automates animés selon des mouvements complexes combinés, différents de ceux d'un oiseau sur un perchoir.

Le document JPH0716192 propose un mécanisme d'animation d'un élément décoratif pour une horloge de table. L'élément décoratif est monté mobile en rotation et en translation respectivement autour et le long de son axe grâce à un système de came.

### Résumé de l'invention

A cet effet, l'invention se rapporte à un mécanisme d'animation d'un élément décoratif d'une pièce d'horlogerie.

Selon l'invention, ledit mécanisme d'animation comprend un élément entraineur circulaire agencé pour être mobile en rotation autour d'un axe central, ledit élément décoratif étant monté sur l'élément entraineur au moyen d'un axe solidaire dudit élément décoratif et parallèle à l'axe central, et des premiers moyens d'entrainement dudit élément décoratif selon un mouvement de rotation autour de son propre axe et selon un mouvement de translation le long de son propre axe, lesdits premiers moyens d'entrainement de l'élément décoratif étant embarqués sur l'élément entraineur circulaire et agencés pour coopérer avec des moyens d'actionnement fixes prévus dans la périphérie de l'élément entraineur circulaire de sorte que ledit élément décoratif tourne autour de son axe et se déplace le long de son axe tout en tournant autour de l'axe central. Selon l'invention, les premiers moyens d'entrainement de l'élément décoratif selon ledit mouvement de translation le long de son propre axe peuvent comprendre un train d'engrenage comprenant au moins un premier mobile agencé pour coopérer avec des premiers moyens d'actionnement fixes prévus dans la périphérie de l'élément entraineur, et un dernier mobile, ledit dernier mobile et l'axe de l'élément décoratif étant agencés pour former un système vis-écrou, l'axe de l'élément décoratif étant en outre agencé pour au moins avoir une rotation autour de lui-même limitée voire bloquée au moins lorsque le premier mobile coopère avec les premiers moyens d'actionnement fixes de sorte que la rotation du train d'engrenage entraine la translation de l'axe de l'élément décoratif.

D'une manière avantageuse, les premiers moyens d'entrainement de l'élément décoratif selon un mouvement de rotation autour de son propre axe comprennent un palpeur radial solidaire au moins en rotation de l'axe de l'élément décoratif, l'axe de l'élément décoratif et le palpeur radial étant montés libres en rotation sur l'élément entraineur circulaire, ledit palpeur radial étant agencé pour coopérer avec des deuxièmes moyens d'actionnement fixes prévus dans la périphérie de l'élément entraineur et agencés pour modifier la distance entre le palpeur radial et l'axe central.

De préférence, le mécanisme d'animation de l'invention comprend les premiers moyens d'entrainement de l'élément décoratif selon un mouvement de translation le long de son propre axe et les premiers moyens d'entrainement de l'élément décoratif selon un mouvement de rotation autour de son propre axe, ainsi que les premiers et deuxièmes moyens d'actionnement fixes.

Le mécanisme d'animation de l'invention permet à un élément décoratif de pouvoir se déplacer selon différents mouvements combinés, créant ainsi une animation complexe.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en perspective d'un mécanisme d'animation selon l'invention ;
- la figure 2 est une vue en perspective du dessous du mécanisme d'animation selon l'invention;
- la figure 3 est une vue partielle en perspective du mécanisme d'animation selon l'invention ;
- la figure 4 est une vue en perspective du pont de rotor ;
- la figure 5 est une vue en perspective de la couronne d'entrainement ;
- la figure 6 est une vue en perspective du rotor ;
- la figure 7 est une vue de dessus du cercle d'emboitage, des crémaillères internes à denture extérieure et des crémaillères externes à denture intérieure ;
- la figure 8 est une vue de dessus du mécanisme d'animation de l'invention;
- la figure 9 est une vue en coupe du premier mobile engrenant avec une crémaillère interne à denture extérieure ;
- la figure 10 est une vue en coupe du mécanisme d'animation selon une variante de l'invention ;
- la figure 11 est une vue en coupe du mécanisme d'animation selon une autre variante de l'invention, l'élément décoratif étant en position basse;
- la figure 12 est une vue en coupe du mécanisme d'animation selon la variante de la figure 11, l'élément décoratif étant en position haute;
- la figure 13 est une vue de dessous de l'élément entraineur;
- la figure 14 est une vue en coupe du galet mobile ;
- la figure 15 est une vue des seconds moyens de commande du mécanisme de commande du mécanisme d'animation en position de fonctionnement ; et
- la figure 16 est une vue des seconds moyens de commande du mécanisme de commande du mécanisme d'animation en position de blocage du régulateur.

### Description détaillée des modes de réalisation préférés

En référence à la figure 1, le mécanisme d'animation 1 d'un élément décoratif 2 d'une pièce d'horlogerie comprend un élément entraineur circulaire 3, agencé pour porter ledit élément décoratif 2. Dans l'exemple représenté ici, l'élément entraineur circulaire 3 est dimensionné pour correspondre au cadran de la pièce d'horlogerie. Il est bien évident que, dans une autre variante non représentée, l'élément entraineur circulaire pourrait être dimensionné pour n'occuper qu'une partie du cadran de la pièce d'horlogerie. Dans la variante représentée, l'élément entraineur circulaire 3 est évidé en son centre pour être de forme annulaire. De ce fait, on utilisera dans la suite de la présente description indifféremment l'expression « élément entraineur circulaire » ou « élément entraineur annulaire », pour désigner la pièce de référence 3.

D'une manière avantageuse, l'élément entraineur circulaire 3 comprend un cadran mobile 4, une couronne d'entrainement 6, ainsi qu'un rotor 8 et un pont de rotor 10, de forme annulaire, comme le montrent plus particulièrement les figures 4 à 6. Le rotor 8, le pont de rotor 10, la couronne d'entrainement 6 et le cadran mobile 4 sont superposés et sont montés solidaires les uns aux autres. La couronne d'entrainement 6 est disposée entre le cadran mobile 4 et le pont de rotor 10. En outre, comme le montrent les figures 2, 3 et 9, l'élément entraineur circulaire 3 comprend un pont d'automate 11 assemblé sous le pont de rotor 10, le pont de rotor 10 et le pont d'automate 11 étant agencés pour embarquer l'élément décoratif 2 ainsi que ses moyens d'entrainement en rotation autour de son propre axe et en translation le long de son propre axe, appelés premiers moyens d'entrainement, comme cela sera décrit ci-après. Le pont d'automate 11 est fixé sous le pont de rotor et a une forme concentrique au rotor 8, afin de pouvoir être au plus près des moyens d'actionnement fixes prévus sur le bâti dans la périphérie de l'élément entraineur 3, comme cela sera décrit ci-après.

Dans la variante ici représentée, la couronne d'entrainement 6 présente une denture intérieure 12 disposée sur son bord périphérique intérieur, dont le rôle sera décrit ci-après.

Le centre évidé de l'élément entraineur annulaire 3 est rempli par un cadran fixe 14 (cf. figure 9), solidaire du bâti, et traversé par l'axe de l'aiguillage (non représenté), permettant d'afficher les heures et les minutes. Le cadran fixe 14 peut porter des éléments de décoration fixes 15, positionnés entièrement sur le cadran fixe 14 ou de manière à être partiellement au-dessus de l'élément entraineur annulaire 3.

Conformément à l'invention, l'élément entraineur circulaire 3 est agencé pour être mobile en rotation autour de son axe qui est perpendiculaire au plan défini par l'élément entraineur circulaire, ledit axe étant appelé axe central. L'axe central est de préférence parallèle à l'axe de l'aiguillage et il peut être différent de l'axe de la boite de la pièce d'horlogerie. A cet effet, l'élément entraineur circulaire 3 est monté pivoté sur le bâti de la pièce d'horlogerie.

De préférence, l'élément entraineur circulaire 3 est maintenu radialement sur le bâti par au moins deux galets montés le bâti, l'un des galets étant fixe, l'autre galet étant mobile. Dans le présent exemple, et en référence aux figures 13 et 14, il est prévu trois galets 50, 52, positionnés à l'intérieur de l'élément entraineur annulaire 3 à environ 120°, deux galets 50 étant fixes et le troisième galet 52 étant mobile. Les deux galets fixes 50 sont montés pivotants sur une goupille 54 fixée sur la planche 46, au contact du rotor 8. Le troisième galet mobile 52 est monté pivotant, autour d'un axe 55, sur un support 56 de galet mobile. Ledit support 56 de galet mobile est lui-même monté pivotant sur la planche 46, autour d'un axe 57, permettant au galet mobile 52 de pouvoir venir au contact du rotor 8. Un ressort 58 de galet mobile est monté sur le bâti, son extrémité libre reposant sur un appui 60 prévu sur le support 56 de galet mobile. Le galet mobile 52 permet de rattraper les jeux de montage de l'élément entraineur annulaire 3, annulant tout ballottement radial et garantissant un rendement optimum.

L'élément entraineur circulaire 3 est agencé pour coopérer avec des moyens d'entrainement en rotation (appelés deuxièmes moyens d'entrainement) autour de l'axe central.

Avantageusement, lesdits deuxièmes moyens d'entrainement en rotation de l'élément entraineur circulaire 3 autour de l'axe central sont agencés pour coopérer avec la couronne d'entrainement 6. Plus précisément, les deuxièmes moyens d'entrainement en rotation de l'élément entraineur circulaire 3 autour de l'axe central comprennent un mobile 24 d'un rouage de finissage coopérant avec un barillet (non représenté), source d'énergie pour alimenter le mécanisme d'animation. Ledit mobile 24 est disposé de préférence sur le bâti à proximité du bord périphérique intérieur de la couronne d'entrainement 6 de manière à pouvoir engrener avec la denture intérieure 12 et entrainer en rotation la couronne d'entrainement 6, et ainsi l'ensemble des premiers moyens d'entrainement de l'élément entraineur annulaire 3. Il est également prévu un renvoi de finissage 25 coopérant avec un régulateur de vitesse (non représenté). Ledit renvoi de finissage 25 est disposé sur le bâti de préférence à proximité du bord périphérique intérieur de la couronne d'entrainement 6 de manière à pouvoir engrener avec la denture intérieure 12 et réguler la vitesse de rotation de la couronne d'entrainement 6, et ainsi de l'ensemble des éléments de l'élément entraineur annulaire 3. Il est bien évident qu'il est également possible de prévoir un train d'engrenage principal allant du barillet au régulateur de vitesse et un train d'engrenage secondaire allant du train principal au mécanisme d'animation.

L'élément décoratif 2 est un objet tridimensionnel, et comprend au moins un corps 2a monté sur l'élément entraineur 3 au moyen d'un axe 16 solidaire dudit élément décoratif 2. Plus spécifiquement, l'axe 16 de l'élément décoratif 2 est monté libre autour d'un tube 17 coaxial à l'axe 16 et monté sur le pont d'automate 11 de l'élément entraineur 3 parallèlement à l'axe central. L'axe 16 est donc déporté et parallèle à l'axe central. L'axe 16 est donc perpendiculaire au plan défini par l'élément entraineur 3. Le corps 2a de l'élément décoratif est disposé de manière à être au-dessus du cadran mobile 4, côté utilisateur. Le cadran mobile 4, la couronne d'entrainement 6 et le pont de rotor 10 comportent respectivement une ouverture agencée pour laisser passer l'axe 16 de l'élément décoratif 2.

L'élément décoratif 2 peut représenter tout type de personnage, une fleur, une pierre, un animal, tel qu'un poisson.

Dans la variante représentée sur les figures 11 et 12, l'élément décoratif 2 comprend un corps 2a monobloc.

Dans l'exemple de l'invention, l'élément décoratif 2 est monté mobile en rotation autour de son propre axe 16 et mobile en translation le long de son propre axe 16, tout en étant mobile en rotation autour de l'axe central.

A cet effet, l'élément décoratif 2 est entrainé en rotation autour de son axe 16 et en translation le long de son axe 16 par des premiers moyens d'entrainement en rotation autour de son propre axe 16 et en translation le long de son propre axe 16, lesdits premiers moyens d'entrainement en translation et en rotation de l'élément décoratif 2 par rapport à son propre axe 16 étant embarqués sur l'élément entraineur circulaire 3 et agencés pour coopérer avec des moyens d'actionnement fixes prévus dans la périphérie de l'élément entraineur circulaire 3 de sorte que ledit élément décoratif 2 tourne autour de son axe 16 et se déplace le long de son axe 16 tout en tournant autour de l'axe central.

D'une manière avantageuse, les premiers moyens d'entrainement de l'élément décoratif 2 selon un mouvement de translation le long de son propre axe 16 comprennent un train d'engrenage comprenant, dans l'exemple représenté, trois mobiles, à savoir un premier mobile 26 comprenant un premier pignon 26a et une première roue 26b agencée pour coopérer avec des premiers moyens d'actionnement fixes, tels qu'au moins une crémaillère à denture extérieure et une crémaillère à denture intérieure comme cela sera décrit ci-après, prévus dans la périphérie de l'élément entraineur 3, un mobile intermédiaire 28 comprenant un pignon intermédiaire 28a engrenant avec le premier pignon 26a et une roue intermédiaire 28b, et un dernier mobile 30 comprenant un dernier pignon 30a engrenant avec la roue intermédiaire 28b et une dernière roue 30b agencée pour coopérer avec l'axe 16 de l'élément décoratif 2. Ces trois mobiles 26, 28, 30 sont montés pivotants sur l'élément entraineur circulaire 3, selon des axes parallèles à l'axe central et à l'axe 16. Plus spécifiquement, les trois mobiles 26, 28, 30 sont montés entre le pont d'automate 11 et le pont de rotor 10, de manière à être embarqués sur l'élément entraineur circulaire 3.

D'une manière avantageuse, le dernier mobile 30 et l'axe 16 de l'élément décoratif 2 sont agencés pour former un système vis-écrou. A cet effet, l'axe 16 de l'élément décoratif 2 présente une zone filetée 32 externe, par exemple à profil rectangulaire, et la dernière roue 30b du dernier mobile 30 présente un taraudage interne correspondant à la zone filetée 32, également à profil rectangulaire, ledit dernier mobile 30 étant monté autour de la zone filetée 32 de l'axe 16 de l'élément décoratif 2.

En outre, l'axe 16 de l'élément décoratif 2 est agencé pour avoir une rotation autour de lui-même limitée voire bloquée au moins lorsque le premier mobile 26 coopère avec les premiers moyens d'actionnement fixes de sorte que la rotation du train d'engrenage entraine la translation de l'axe 16 de l'élément décoratif 2. On utilise par exemple un montage avec un carré, créant un mécanisme de glissière, comme cela sera décrit ci-dessous. L'utilisation du système vis-écrou et d'un carré permet de transformer un mouvement de rotation en un mouvement de translation selon lequel l'axe 16 de l'élément décoratif 2 se déplace le long de son axe 16 pendant que ledit élément décoratif 2 tourne autour de l'axe central.

Les premiers moyens d'entrainement de l'élément décoratif 2 selon un mouvement de rotation autour de son propre axe 16 comprennent un palpeur radial 34 solidaire au moins en rotation de l'axe 16 de l'élément décoratif 2, et comprenant un support de palpeur 34a d'axe parallèle à l'axe 16 de l'élément décoratif 2 et un élément palpeur 34b monté à l'extrémité d'un bras 34c faisant saillie radialement de la base du support de palpeur 34a. L'élément palpeur 34b peut être par exemple un rubis chassé sur un axe 34d fixé à l'extrémité du bras 34c.

Le support de palpeur 34a est monté sur l'axe 16 de l'élément décoratif au moyen d'un carré créant le mécanisme de glissière, de sorte que le palpeur radial 34 est solidaire en rotation de l'axe 16 de l'élément décoratif 2 mais pas en translation, pour permettre la rotation de l'élément décoratif 2 autour de son propre axe 16 tout en autorisant la translation dudit élément décoratif 2 le long de son propre axe 16, comme déjà décrit ci-dessus.

La base du support de palpeur 34a du palpeur radial 34 est disposée autour de la dernière roue 30b du dernier mobile 30 de sorte que le palpeur radial 34 et l'axe 16 de l'élément décoratif 2 sont montés libres en rotation sur l'élément entraineur 3, autour du tube 17.

L'élément palpeur 34b du palpeur radial 34 est agencé pour coopérer avec des deuxièmes moyens d'actionnement fixes prévus dans la périphérie de l'élément entraineur 3 et agencés pour modifier la distance entre lesdits deuxièmes moyens d'actionnement fixes et l'axe 16 de l'élément décoratif obligeant le bras 34c à se déplacer en pivotant et ainsi faire tourner le palpeur radial 34 et l'axe 16 de l'élément décoratif 2.

D'une manière avantageuse, et en référence aux figures 7 et 8, les deuxièmes moyens d'actionnement fixes comprennent une came 36 concentrique à l'élément entraineur 3 et montée fixe sur le bâti. De préférence, la came 36 est intégrée à un cercle d'emboitage 22 à l'intérieur duquel le mouvement d'horlogerie comprenant le mécanisme d'animation de l'invention sera positionné.

De préférence, ladite came 36 présente un profil ondulé agencé pour coopérer avec l'élément palpeur 34b du palpeur radial 34 de manière à rapprocher puis éloigner le point de contact de l'élément palpeur 34b du centre de la came 36 et ainsi créer un mouvement de rotation oscillatoire.

En outre, comme le montrent les figures 2 et 8, il est prévu, sur le pont de rotor 10, un ressort de palpeur radial 38 coopérant avec une bascule intermédiaire 40 agencée pour maintenir l'élément palpeur 34b constamment au contact du profil de la came 36. A cet effet, la bascule intermédiaire 40 présente à son extrémité libre un bec 42 agencé pour appuyer sur le bras 34c du palpeur radial 34.

Dans une autre variante de l'invention où l'élément de décoration n'est animé que du seul mouvement de rotation autour de son axe, le palpeur radial et l'axe de l'élément décoratif peuvent être solidaires ou monobloc.

D'une manière avantageuse, les premiers moyens d'actionnement fixes qui coopèrent avec la première roue 26b du premier mobile 26 sont agencés pour créer un mouvement de translation alternatif. De préférence, et en référence aux figures 7 et 9, les premiers moyens d'actionnement fixes comprennent au moins une première crémaillère interne 44 à denture extérieure, disposée au plus près de l'axe central, la denture extérieure étant positionnée en direction du premier mobile 26, et une deuxième crémaillère externe 45 à denture intérieure, disposée au plus loin de l'axe central, la denture intérieure étant positionnée en direction du premier mobile 26. Les crémaillères internes 44 et externes 45 sont concentriques à l'élément entraineur 3 et montées fixes sur un bâti, soit ici le cercle d'emboitage 22, dans la périphérie de l'élément entraineur 3 de manière à être positionnées de part et d'autre du premier mobile 26.

Les crémaillères internes 44 et externes 45 sont réparties alternativement sur le pourtour du cercle d'emboitage 22 pour que leur denture respective extérieure et intérieure coopère alternativement avec la première roue 26b du premier mobile 26 lorsque l'élément entraineur tourne autour de l'axe central de manière à faire tourner le train d'engrenage dans un sens puis dans l'autre, de sorte que l'élément décoratif 2 se rapproche et s'écarte alternativement de l'élément entraineur 3 selon un mouvement de translation le long de son propre axe 16.

L'utilisation du système vis-écrou et d'un carré permet de transformer un mouvement de rotation alternatif en un mouvement de translation alternatif selon lequel l'axe 16 de l'élément décoratif 2 monte jusqu'à une position haute comme le montre la figure 12 ou descend jusqu'à une position basse comme le montre la figure 11, pendant que ledit élément décoratif 2 tourne autour de l'axe central.

La denture de la première roue 26b est calculée de sorte qu'à la fin de l'engrènement avec une crémaillère, la première roue 26b se trouve dans une bonne position pour l'engrènement avec la crémaillère suivante.

En outre, comme représenté sur les figures 2 et 9, il est prévu un ressort 48 agencé pour s'appuyer sur le premier mobile 26 afin de le freiner légèrement en permanence et ainsi éviter tout ballotement dû aux jeux d'engrenage.

Les rapports des trois mobiles 26, 28, 30 sont choisis pour multiplier l'angle de rotation effectué par le premier mobile 26. Ces rapports dépendent de la valeur de la course axiale de l'élément décoratif 2 désirée ainsi que de la longueur des crémaillères.

Dans la variante représentée sur les figures 3 et 10, l'élément décoratif 2 comprend un corps constitué de deux éléments, le corps 2a en lui-même, ainsi qu'une tête 2b. Le corps 2a est animé du mouvement de translation alternatif le long de son propre axe et du mouvement de rotation oscillatoire autour de son propre axe, de la même manière que le corps 2a monobloc de la variante des figures 11 et 12. Les éléments identiques sont représentés avec les mêmes références. Dans cette variante, la tête 2b comprend une plate-forme 70 sur laquelle le corps 2a est monté libre en rotation, ladite plate-forme 70 étant insérée entre le corps 2a et l'axe 16 de l'élément décoratif, de sorte que la plate-forme 70 repose sur l'axe 16, toujours solidaire du corps 2a.

La tête 2b comprend également un axe 72 parallèle à l'axe 16 et monté coulissant dans une ouverture prévue respectivement dans le cadran mobile 4, la couronne d'entrainement 6 et le pont de rotor 10. Le tube 72 et ladite ouverture sont préférence de forme circulaire, de manière à empêcher la rotation de la tête 2b autour de l'axe 72. Ainsi, la tête 2b est fixe en rotation par rapport au corps 2a, donnant l'impression que le corps 2a est articulé par rapport à la tête 2b lorsque ledit corps 2a est animé du mouvement de rotation oscillatoire autour de son propre axe.

La tête 2b n'est animée que du seul mouvement de translation alternatif par rapport à l'axe 16, en association avec le corps 2a. Lorsque le corps 2a est animé du mouvement de translation alternatif le long de son propre axe 16 comme décrit ci-dessus, l'axe 16, lors de sa montée, appuie sur la plate-forme 70 et la pousse vers le haut, en même temps que le corps 2a. La tête 2b monte concomitamment avec le corps 2a. Lors de sa descente, l'axe 16 solidaire du corps 2a ramène vers le bas ledit corps 2a qui appuie sur la plate-forme 70 et la pousse vers le bas. Ainsi, la tête 2b descend concomitamment avec le corps 2a.

L'élément entraineur 3 du mécanisme d'animation peut être alimenté en énergie par au moins un accumulateur d'énergie autonome, tel qu'un barillet, indépendant de l'accumulateur d'énergie du mouvement, sa vitesse étant régulée par un régulateur. Le barillet est agencé pour être relié cinématiquement au mobile 24 du rouage de finissage et le régulateur est relié cinématiquement au renvoi de finissage 25.

Avantageusement, le mécanisme d'animation de l'invention peut être mis en mouvement et arrêté par un mécanisme de commande indépendant du mouvement de la pièce d'horlogerie.

D'une manière avantageuse, un tel mécanisme de commande comprend des moyens de commande agencés pour exercer deux fonctions, à savoir des premiers moyens de commande agencés pour exercer une première fonction consistant à mettre en marche (GO) et arrêter (STOP) le mécanisme d'animation à la demande d'un utilisateur, et des seconds moyens de commande agencés pour exercer une seconde fonction consistant à arrêter le mécanisme d'animation lorsque l'énergie de l'accumulateur d'énergie autonome est trop faible pour garantir une bonne vitesse et un bon fonctionnement du mécanisme d'animation, et que l'énergie restante atteint un seuil d'énergie déterminé. Cette seconde fonction permet au mécanisme d'animation de s'arrêter tout seul même si l'utilisateur n'a pas donné d'ordre STOP.

Pour exercer la première fonction STOP & GO, les premiers moyens de commande du mécanisme de commande peuvent comprendre une couronne poussoir pourvue d'un bouton poussoir STOP & GO, une roue à colonnes apte à évoluer entre une position STOP d'arrêt du mécanisme d'animation et une position GO de mise en marche du mécanisme d'animation, ladite roue à colonnes coopérant d'une part avec une bascule d'actionnement actionnée par le bouton poussoir et d'autre part avec une première bascule de blocage agencée pour palper les positions STOP et GO de la roue à colonnes et évoluer entre une position de blocage du régulateur, en bloquant par exemple le renvoi de finissage 25 relié cinématiquement au régulateur, lorsque la position STOP de la roue à colonnes est palpée, et une position de fonctionnement dans laquelle ledit renvoi de finissage 25 n'est pas bloqué, et donc le régulateur est libre, lorsque la position GO de la roue à colonnes est palpée.

Pour exercer la seconde fonction d'arrêt lorsque l'énergie du barillet devient insuffisante, les seconds moyens de commande du mécanisme de commande peuvent comprendre, comme représenté sur les figures 15 et 16, une seconde bascule de blocage 80 agencée pour évoluer entre une position de fonctionnement (cf. Figure 15) dans laquelle le renvoi de finissage 25 relié cinématiquement au régulateur de vitesse n'est pas bloqué, de sorte que le régulateur est libre, lorsque l'énergie de l'accumulateur est supérieure à un seuil déterminé, et une position de blocage du régulateur (cf. Figure 16), en bloquant par exemple ledit renvoi de finissage 25, lorsque l'énergie de l'accumulateur atteint ledit seuil déterminé. A cet effet, il est prévu un doigt de réserve de marche 82 monté solidaire sur un mobile d'affichage de réserve de marche 84 relié cinématiquement à l'accumulateur d'énergie, ledit doigt de réserve de marche 82 étant agencé pour appuyer sur une goupille 86 prévue sur la seconde bascule de blocage 80, lorsque le seuil déterminé d'énergie est atteint. Lorsque le doigt de réserve de marche 82 appuie sur la goupille 86, la seconde bascule de blocage 80 bascule autour de son axe 88 en position de blocage pour venir bloquer le renvoi de finissage 25 comme montré sur la figure 16. Quand l'accumulateur d'énergie est remonté, et que l'énergie de l'accumulateur redevient supérieure au seuil déterminé, le doigt de réserve de marche 82 entrainé par le mobile de réserve de marche 84 s'écarte de la goupille 86 de sorte que la seconde bascule de blocage 80 s'éloigne du renvoi de finissage 25 pour retrouver sa position de fonctionnement comme montré sur la figure 15. Il est prévu un ressort 90 dont l'extrémité libre coopère avec une goupille 92 prévue sur la seconde bascule de blocage 80 pour faire basculer ladite seconde bascule de blocage 80 et la ramener en position de fonctionnement lorsque le doigt de réserve de marche 82 n'appuie plus sur la goupille 86. Un tel mécanisme de commande permet au mécanisme d'animation de redémarrer sans délai dès que l'utilisateur commence à remonter l'accumulateur d'énergie dans le cas où le bouton poussoir est en position GO.

Pour faire fonctionner le mécanisme d'animation selon l'invention, le mécanisme de commande est actionné par appui sur le bouton-poussoir en position GO. L'élément entraineur 3 est alors mis en rotation par l'intermédiaire du mobile 24 alimenté par l'accumulateur d'énergie et engrenant avec la couronne d'entrainement 6. L'élément entraineur 3 embarque avec lui l'élément décoratif 2, les premiers moyens d'entrainement 26, 28, 30 qui actionnent l'élément décoratif selon un mouvement de translation le long de son propre axe 16 et les premiers moyens d'entrainement 34 qui actionnent l'élément décoratif selon un mouvement de rotation autour de son propre axe 16.

Lorsque la première roue 26b du train d'engrenage embarqué sur l'élément entraineur 3 passe devant l'une des crémaillères internes 44, la première roue 26b tourne dans un sens, entrainant la rotation du premier pignon 26a, puis des mobiles 28 et 30. La rotation de la dernière roue 30b entraine la translation de l'axe 16 dans une direction et donc la translation de l'élément décoratif 2 dans la même direction, du fait du système vis-écrou et du carré. En même temps, le palpage par roulement ou frottement de l'élément palpeur 34b sur le profil de la came 36 entraine la rotation oscillatoire de l'élément de décoration 2 autour de son axe 16, de sorte que l'élément de décoration 2 est animé d'un mouvement combiné complexe comprenant un mouvement de translation dans une direction le long de son propre axe 16, un mouvement de rotation oscillatoire le long de son propre axe 16, tout en tournant autour de l'axe central.

Lorsque la première roue 26b du train d'engrenage embarqué sur l'élément entraineur 3 passe devant l'une des crémaillères externes 45, la première roue 26b tourne dans l'autre sens, entrainant la rotation du premier pignon 26a, puis des mobiles 28 et 30. La rotation de la dernière roue 30b entraine la translation de l'axe 16 dans l'autre direction et donc la translation de l'élément décoratif 2 dans cette autre direction, du fait du système vis-écrou et du carré. Toujours en même temps, le palpage par roulement ou frottement de l'élément palpeur 34b sur le profil de la came 36 entraine la rotation oscillatoire de l'élément de décoration 2 autour de son axe 16, de sorte que l'élément de décoration 2 est animé d'un mouvement combiné complexe comprenant un mouvement de translation dans l'autre direction le long de son propre axe 16, un mouvement de rotation oscillatoire le long de son propre axe 16, tout en tournant autour de l'axe central.

Lorsque la première roue 26b du train d'engrenage embarqué sur l'élément entraineur 3 ne rencontre aucune crémaillère 44, 45, l'axe 16 n'est plus entrainé en translation, et l'élément de décoration 2 est animé d'un mouvement combiné comprenant un mouvement de rotation oscillatoire le long de son propre axe 16, tout en tournant autour de l'axe central.

Ainsi pour un tour autour de l'axe central avec l'élément entraineur 3, l'élément de décoration 2 est animé d'un mouvement combiné complexe comprenant plusieurs mouvements de montée et de descente le long de son propre axe 16 et un mouvement de rotation oscillatoire le long de son propre axe 16.

## Revendications

1. Mécanisme d'animation d'un élément décoratif (2) d'une pièce d'horlogerie, ledit mécanisme d'animation comprenant un élément entraineur (3) circulaire agencé pour être mobile en rotation autour d'un axe central, ledit élément décoratif (2) étant monté sur l'élément entraineur (3) au moyen d'un axe (16) solidaire dudit élément décoratif et parallèle à l'axe central, et des premiers moyens d'entrainement dudit élément décoratif (2) selon un mouvement de rotation autour de son propre axe (16) et selon un mouvement de translation le long de son propre axe (16), lesdits premiers moyens d'entrainement de l'élément décoratif (2) étant embarqués sur l'élément entraineur (3) et agencés pour coopérer avec des moyens d'actionnement fixes (44,45) prévus dans la périphérie de l'élément entraineur (3) de sorte que ledit élément décoratif (2) tourne autour de son axe (16) et se déplace le long de son axe (16) tout en tournant autour de l'axe central,
dans lequel les premiers moyens d'entrainement de l'élément décoratif (2) selon ledit mouvement de translation le long de son propre axe (16) comprennent un train d'engrenage comprenant au moins un premier mobile (26) agencé pour coopérer avec des premiers moyens d'actionnement fixes prévus dans la périphérie de l'élément entraineur (3), et un dernier mobile (30), ledit dernier mobile (30) et l'axe (16) de l'élément décoratif (2) étant agencés pour former un système vis-écrou, l'axe (16) de l'élément décoratif (2) étant en outre agencé pour avoir une rotation autour de lui-même limitée au moins lorsque le premier mobile (26) coopère avec les premiers moyens d'actionnement fixes de sorte que la rotation du train d'engrenage entraine la translation de l'axe (16) de l'élément décoratif (2).

2. Mécanisme d'animation selon la revendication précédente, **caractérisé en ce que** les premiers moyens d'entrainement de l'élément décoratif (2) selon un mouvement de rotation autour de son propre axe (16) comprennent un palpeur radial (34) solidaire au moins en rotation de l'axe (16) de l'élément décoratif (2), l'axe (16) de l'élément décoratif (2) et le palpeur radial (34) étant montés libres en rotation sur l'élément entraineur (3), ledit palpeur radial (34) étant agencé pour coopérer avec des deuxièmes moyens d'actionnement fixes prévus dans la périphérie de l'élément entraineur (3) et agencés pour modifier la distance entre lesdits deuxièmes moyens d'actionnement fixes et l'axe (16) de l'élément décoratif (2).

3. Mécanisme d'animation selon les revendications 1 et 2, **caractérisé en ce qu'**il comprend les premiers moyens d'entrainement de l'élément décoratif (2) selon un mouvement de translation le long de son propre axe (16) et les premiers moyens d'entrainement de l'élément décoratif (2) selon un mouvement de rotation autour de son propre axe (16), le palpeur radial (34) étant disposé autour du dernier mobile (30) et étant solidaire en rotation de l'axe (16) de l'élément décoratif (2) au moyen d'un carré pour permettre la rotation de l'élément décoratif (2) autour de son propre axe (16) tout en autorisant la translation dudit élément décoratif (2) le long de son propre axe (16), ainsi que les premiers et deuxièmes moyens d'actionnement fixes.

4. Mécanisme d'animation selon l'une des revendications 1 et 3, **caractérisé en ce que** l'axe (16) de l'élément décoratif (2) présente une zone filetée (32) externe et le dernier mobile (30) présente un taraudage interne correspondant et est monté autour de ladite zone filetée (32) de l'axe (16) de l'élément décoratif (2).

5. Mécanisme d'animation selon l'une des revendications 1 et 3, **caractérisé en ce que** les premiers moyens d'actionnement fixes sont agencés pour créer un mouvement de translation alternatif.

6. Mécanisme d'animation selon la revendication 5, **caractérisé en ce que** les premiers moyens d'actionnement fixes comprennent au moins une première crémaillère interne (44) à denture extérieure et une deuxième crémaillère externe (45) à denture intérieure concentriques à l'élément entraineur (3) et montées fixes sur un bâti dans la périphérie de l'élément entraineur (3) de part et d'autre du premier mobile (26), lesdites première crémaillère interne (44) et deuxième crémaillère externe (45) étant réparties alternativement pour que leur denture respective coopère alternativement avec le premier mobile (26) de sorte que l'élément décoratif (2) se déplace le long de son axe (16) en se rapprochant et en s'écartant alternativement de l'élément entraineur (3).

7. Mécanisme d'animation selon l'une des revendications 2 et 3, **caractérisé en ce que** les deuxièmes moyens d'actionnement fixes comprennent une came (36) concentrique à l'élément entraineur (3) et montée fixe sur un bâti, ladite came (36) présentant un profil ondulé agencé pour coopérer avec le palpeur radial (34) pour créer un mouvement de rotation oscillatoire.

8. Mécanisme d'animation selon l'une des revendications précédentes, **caractérisé en ce que** l'élément entraineur (3) est évidé en son centre pour être de forme annulaire et comprend une couronne d'entrainement (6).

9. Mécanisme d'animation selon la revendication 8, **caractérisé en ce qu'**il comprend des deuxièmes moyens d'entrainement en rotation de l'élément entraineur (3) autour de l'axe central agencés pour coopérer avec la couronne d'entrainement (6).

10. Mécanisme d'animation selon l'une des revendications précédentes, **caractérisé en ce que** l'élément entraineur (3) est maintenu radialement par au moins deux galets (50, 52) montés sur un bâti, l'un des galets étant fixe, l'autre galet étant mobile.

11. Pièce d'horlogerie comprenant un mécanisme d'animation selon l'une des revendications précédentes.

12. Pièce d'horlogerie selon la revendication 11, **caractérisée en ce qu'**elle comprend au moins un accumulateur d'énergie pour alimenter en énergie le mécanisme d'animation, un régulateur de la vitesse du mécanisme d'animation, et un mécanisme de commande du mécanisme d'animation, ledit mécanisme de commande comprenant des premiers moyens de commande agencés pour mettre en marche et arrêter le mécanisme d'animation à la demande d'un utilisateur, et des seconds moyens de commande agencés pour arrêter le mécanisme d'animation lorsque l'énergie restante de l'accumulateur d'énergie atteint un seuil d'énergie déterminé.

13. Pièce d'horlogerie selon la revendication 12, **caractérisée en ce que** les premiers moyens de commande du mécanisme de commande comprennent un bouton poussoir, une roue à colonnes coopérant avec ledit bouton poussoir pour évoluer entre une position STOP d'arrêt du mécanisme d'animation et une position GO de mise en marche du mécanisme d'animation, et une première bascule de blocage agencée pour palper la position STOP et la position GO de la roue à colonnes et évoluer entre une position de blocage du régulateur lorsque la position STOP de la roue à colonnes est palpée, et une position de fonctionnement dans laquelle ledit régulateur est libre lorsque la position GO de la roue à colonnes est palpée.

14. Pièce d'horlogerie selon l'une des revendications 12 à 13, **caractérisée en ce que** les seconds moyens de commande du mécanisme de commande comprennent une seconde bascule de blocage (80) agencée pour évoluer entre une position de fonctionnement dans laquelle le régulateur est libre, lorsque l'énergie de l'accumulateur est supérieure à un seuil déterminé, et une position de blocage du régulateur lorsque l'énergie de l'accumulateur atteint ledit seuil déterminé.

15. Pièce d'horlogerie selon la revendication 14, **caractérisée en ce qu'**elle comprend un doigt de réserve de marche (82) monté solidaire sur un mobile d'affichage de réserve de marche (84) relié cinématiquement à l'accumulateur d'énergie, ledit doigt de réserve de marche (82) étant agencé pour appuyer sur la seconde bascule de blocage (80) lorsque le seuil déterminé d'énergie est atteint et amener ladite bascule de blocage (80) dans sa position de blocage du régulateur.

## Patentansprüche

1. Animationsmechanismus eines Schmuckelements (2) einer Uhr, wobei der Animationsmechanismus ein kreisförmiges Antriebselement (3) umfasst, das eingerichtet ist, um um eine zentrale Welle rotatorisch beweglich zu sein, wobei das Schmuckelement (2) auf dem Antriebselement (3) mittels einer Welle (16), die mit dem Schmuckelement fest verbunden ist und parallel zu der zentralen Welle angebracht ist, und erste Antriebsmittel des Schmuckelements (2) gemäß einer Drehbewegung um seine eigene Welle (16) und gemäß einer translatorischen Bewegung entlang seiner eigenen Welle (16), wobei die ersten Antriebsmittel des Schmuckelements (2) auf dem Antriebselement (3) montiert und eingerichtet sind, um mit festen Betätigungsmitteln (44, 45) zusammenzuwirken, die im Umfang des Antriebselements (3) vorgesehen sind, so dass das Schmuckelement (2) um seine Welle (16) dreht und sich entlang seiner Welle (16) um seine zentrale Welle drehend verlagert, wobei die ersten Antriebsmittel des Schmuckelements (2) gemäß der translatorischen Bewegung entlang seiner eigenen Welle (16) ein Übersetzungsgetriebe umfassen, das mindestens ein erstes Drehteil (26) umfasst, das eingerichtet ist, um mit ersten festen Betätigungsmitteln zusammenzuwirken, die im Umfang des Antriebselements (3) vorgesehen sind, und ein letztes Drehteil (30), wobei das letzte Drehteil (30) und die Welle (16) des Schmuckelements (2) eingerichtet sind, um ein Schraube-Mutter-System zu bilden, wobei die Welle (16) des Schmuckelements (2) ferner eingerichtet ist, um eine Drehung um sich selbst zu haben, die mindestens dann begrenzt ist, wenn das erste Drehteil (26) mit den ersten festen Betätigungsmitteln zusammenwirkt, so dass die Drehung des Übersetzungsgetriebes die Translation der Welle (16) des Schmuckelements (2) bewirkt.

2. Animationsmechanismus nach vorangehendem Anspruch, **dadurch gekennzeichnet, dass** die ersten Antriebsmittel des Schmuckelements (2) gemäß einer Drehbewegung um dessen eigene Welle (16) einen radialen Taster (34) umfassen, der mindestens rotatorisch mit der Welle (16) des Schmuckelements (2) fest verbunden ist, wobei die Welle (16) des Schmuckelements (2) und der radiale Taster (34) rotatorisch frei auf dem Antriebselement (3) angebracht sind, wobei der radiale Taster (34) eingerichtet ist, um mit zweiten festen Betätigungsmitteln zusammenzuwirken, die im Umfang des Antriebselements (3) vorgesehen und eingerichtet sind, um den Abstand zwischen den zweiten festen Betätigungsmitteln und der Welle (16) des Schmuckelements (2) zu ändern.

3. Animationsmechanismus nach den Ansprüchen 1 und 2, **dadurch gekennzeichnet, dass** er erste Antriebsmittel des Schmuckelements (2) gemäß einer translatorischen Bewegung entlang dessen eigener Welle (16) und erste Antriebsmittel des Schmuckelements (2) gemäß einer Drehbewegung um dessen eigene Welle (16) umfasst, wobei der radiale Taster (34) um das letzte Drehteil (30) angeordnet ist und mit der Welle (16) des Schmuckelements (2) mittels eines Vierecks rotatorisch fest verbunden ist, um die Rotation des Schmuckelements (2) um dessen eigene Welle (16) bei Gestattung der Translation des Schmuckelements (2) entlang dessen eigener Welle (16) zu gestatten, sowie die ersten und zweiten festen Betätigungsmittel.

4. Animationsmechanismus nach einem der Ansprüche 1 und 3, **dadurch gekennzeichnet, dass** die Welle (16) des Schmuckelements (2) einen äußeren gewindeten Bereich (32) aufweist und das letzte Drehteil (30) ein entsprechendes Innengewinde aufweist und um den gewindeten Bereich (32) der Welle (16) des Schmuckelements (2) angebracht ist.

5. Animationsmechanismus nach einem der Ansprüche 1 und 3, **dadurch gekennzeichnet, dass** die ersten festen Betätigungsmittel eingerichtet sind, um eine wechselnde translatorische Bewegung zu erzeugen.

6. Animationsmechanismus nach Anspruch 5, **dadurch gekennzeichnet, dass** die ersten festen Betätigungsmittel mindestens eine erste innere Zahnstange (44) mit Außenzahnung und eine zweite äußere Zahnstange (45) mit Innenzahnung umfassen, die zum Antriebselement (3) konzentrisch sind und auf einem Gestell im Umfang des Antriebselements (3) beiderseits des ersten Drehteils (26) fest angebracht sind, wobei die erste innere Zahnstange (44) und zweite äußere Zahnstange (45) abwechselnd verteilt sind, damit deren jeweilige Zahnung abwechselnd mit dem ersten Drehteil (26) derart zusammenwirkt, dass sich das Schmuckelement (2) entlang seiner Welle (16) verlagert, indem es sich abwechselnd an das Antriebselement (3) annähert und von diesem entfernt.

7. Animationsmechanismus nach einem der Ansprüche 2 und 3, **dadurch gekennzeichnet, dass** die zweiten festen Betätigungsmittel eine Kurvenscheibe (36) umfassen, die zu dem Antriebselement (3) konzentrisch und auf einem Gestell fest angebracht ist, wobei die Kurvenscheibe (36) ein welliges Profil aufweist, das eingerichtet ist, um mit dem radialen Taster (34) zusammenzuwirken, um eine schwingende Drehbewegung zu erzeugen.

8. Animationsmechanismus nach einem der vorangehenden Ansprüche, **dadurch gekennzeichnet, dass** das Antriebselement (3) in seinem Zentrum ausgehöhlt ist, um ringförmig zu sein und eine Antriebskrone (6) umfasst.

9. Animationsmechanismus nach Anspruch 8, **dadurch gekennzeichnet, dass** er zweite Rotationsantriebsmittel des Antriebselements (3) um die zentrale Welle umfasst, die eingerichtet sind, um mit der Antriebskrone (6) zusammenzuwirken.

10. Animationsmechanismus nach einem der vorangehenden Ansprüche, **dadurch gekennzeichnet, dass** das Antriebselement (3) von mindestens zwei Rollen (50, 52) radial gehalten wird, die auf einem Gestell angebracht sind, wobei die eine von den Rollen fest ist, wobei die andere Rolle beweglich ist.

11. Uhr, umfassend einen Animationsmechanismus nach einem der vorangehenden Ansprüche.

12. Uhr nach Anspruch 11, **dadurch gekennzeichnet, dass** sie mindestens einen Energieakkumulator, um den Animationsmechanismus mit Energie zu versorgen, einen Regler der Geschwindigkeit des Animationsmechanismus und einen Steuermechanismus des Animationsmechanismus umfasst, wobei der Steuermechanismus erste Steuermittel umfasst, die eingerichtet sind, um den Animationsmechanismus auf Anforderung eines Benutzers in Gang zu setzen und anzuhalten, und zweite Steuermittel, die eingerichtet sind, um den Animationsmechanismus anzuhalten, wenn die verbliebene Energie des Energieakkumulators einen bestimmten Energiegrenzwert erreicht.

13. Uhr nach Anspruch 12, **dadurch gekennzeichnet, dass** die ersten Steuermittel des Steuermechanismus einen Druckknopf, ein Säulenrad, das mit dem Druckknopf zusammenwirkt, um sich zwischen einer Anhalteposition STOP des Animationsmechanismus und einer Ingangsetzungsposition GO des Animationsmechanismus zu bewegen, und eine Arretierungswippe umfasst, die eingerichtet ist, um die Position STOP und die Position GO des Säulenrads zu ertasten und sich zwischen einer Arretierungsposition des Reglers, wenn die Position STOP des Säulenrads ertastet ist, und einer Betriebsposition, in der der Regler frei ist, wenn die Position GO des Säulenrads ertastet ist, zu bewegen.

14. Uhr nach einem der Ansprüche 12 bis 13, **dadurch gekennzeichnet, dass** die zweiten Steuermittel des Steuermechanismus eine zweite Arretierungswippe (80) umfassen, die eingerichtet ist, um sich zwischen einer Betriebsposition, in der der Regler frei ist, wenn die Energie des Akkumulators über einem festgelegten Grenzwert liegt, und einer Arretierungsposition des Reglers, wenn die Energie des Akkumulators einen festgelegten Grenzwert erreicht, zu bewegen.

15. Uhr nach Anspruch 14, **dadurch gekennzeichnet, dass** sie einen Gangreservefinger (82) umfasst, der auf einem Gangreserveanzeigedrehteil (84) fest angebracht ist, das mit dem Energieakkumulator kinematisch verbunden ist, wobei der Gangreservefinger (82) eingerichtet ist, um auf die zweite Arretierungswippe (80) zu drücken, wenn der festgelegte Energiegrenzwert erreicht ist und die Arretierungswippe (80) in die Arretierungsposition des Reglers zu führen.

## Claims

1. Moving mechanism for a decorative element (2) of a timepiece, said moving mechanism including a circular drive element (3) arranged to be rotatable about a central axis, said decorative element (2) being mounted on the drive element (3) by means of an arbor (16) integral with said decorative element and parallel to the central axis, and first means for driving said decorative element (2) in a rotational motion about its own arbor (16) and in a translational motion along its own arbor (16), said first drive means for the decorative element (2) being mounted on the circular drive element (3) and arranged to cooperate with fixed actuation means (44, 45) arranged in the periphery of the circular drive element (3) such that said decorative element (2) rotates about its arbor (16) and moves along its arbor (16) while rotating about the central axis, in which the first means for driving the decorative element (2) in said translational motion along its own arbor (16) include a gear train comprising at least a first wheel set (26) arranged to cooperate with first fixed actuation means arranged in the periphery of the drive element (3), and a last wheel set (30), said last wheel set (30) and the arbor (16) of the decorative element (2) being arranged to form a screw/nut system, the arbor (16) of the decorative element (2) being further arranged to have limited rotation about itself at least when the first wheel set (26) cooperates with the first fixed actuation means, such that rotation of the gear train causes translation of the arbor (16) of the decorative element (2).

2. Moving mechanism according to the previous claim, **characterized in that** the first means for driving decorative element (2) in a rotational motion about its own arbor (16) include a radial feeler (34) integral, at least in rotation, with the arbor (16) of the decorative element (2), the arbor (16) of the decorative element (2) and the radial feeler (34) being mounted for free rotation on the drive element (3), said radial feeler (34) being arranged to cooperate with second fixed actuation means provided in the periphery of the drive element (3) and arranged to modify the distance between said second fixed actuation means and the arbor (16) of the decorative element (2).

3. Moving mechanism according to claims 1 and 2, **characterized in that** the mechanism includes the first means for driving the decorative element (2) in a translational motion along its own arbor (16) and the first means for driving the decorative element (2) in a rotational motion about its own arbor (16), the radial feeler (34) being disposed around the last wheel set (30) and being integral in rotation with the arbor (16) of the decorative element (2) by means of a square to allow rotation of the decorative element (2) about its own arbor (16) while allowing translation of said decorative element (2) along its own arbor (16), and the first and second fixed actuation means.

4. Moving mechanism according to claims 1 and 3, **characterized in that** the arbor (16) of the decorative element (2) has an externally threaded area (32) and the last wheel set (30) has a corresponding internal thread and is mounted around said externally threaded area (32) of the arbor (16) of the decorative element (2).

5. Moving mechanism according to claims 1 and 3, **characterized in that** the first fixed actuation means are arranged to create an alternating translational motion.

6. Moving mechanism according to claim 5, **characterized in that** the first fixed actuation means include at least a first inner rack (44) with external teeth and a second outer rack (45) with internal teeth, said racks being concentric to the drive element (3) and fixedly mounted on a frame in the periphery of the drive element (3) on either side of the first wheel set (26), said first inner rack (44) and second outer rack (45) being distributed alternately in order for their respective toothings to cooperate alternately with the first wheel set (26), such that the decorative element (2) moves along its arbor (16) alternately moving closer to and away from the drive element (3).

7. Moving mechanism according to claims 2 and 3, **characterized in that** the second fixed actuation means include a cam (36) concentric to the drive element (3) and fixedly mounted on a frame, said cam (36) having a wavy profile arranged to cooperate with the radial feeler (34) to create an oscillating rotational motion.

8. Moving mechanism according to one of the previous claims, **characterized in that** the drive element (3) is hollow at the centre thereof to be annular in shape and includes a drive crown (6).

9. Moving mechanism according to claim 8, **characterized in that** the mechanism includes second means for driving the circular drive element (3) in rotation about the central axis arranged to cooperate with drive crown (6).

10. Moving mechanism according to one of the previous claims, **characterized in that** the circular drive element (3) is held radially on the frame by at least two runners (50, 52) mounted on a frame, one of the runners being fixed and the other runner being mobile.

11. Timepiece including a moving mechanism for a decorative element (2) of a timepiece according to one of the previous claims.

12. Timepiece according to claim 11, **characterized in that** the timepiece includes at least one energy accumulator for supplying the moving mechanism with energy, a governor for the moving mechanism, and a control mechanism for the moving mechanism, said control mechanism including first control means for starting and stopping the moving mechanism on demand by a user, and second control means arranged to stop the moving mechanism when the energy remaining in the energy accumulator reaches a determined energy threshold.

13. Timepiece according to claim 12, **characterized in that** the first control means of the control mechanism comprise a push button, a column wheel cooperating with said push button to move between a STOP position for stopping the moving mechanism and a GO position for starting the moving mechanism, and a first locking lever arranged to feel the STOP position and the GO position of the column wheel and to move between a governor locking position when the STOP position of the column wheel is detected, and an operating position in which said governor is free when the GO position of the column wheel is detected.

14. Timepiece according to one of claims 12 to 13, **characterized in that** the second control means of the control mechanism include a second locking lever (80) arranged to move between an operating position in which governor is free, when the energy in the accumulator is higher than a determined threshold, and a governor locking position when the energy in the accumulator reaches said determined threshold.

15. Timepiece according to claim 14, **characterized in that** the timepiece includes a power reserve finger (82) integrally mounted on a power reserve display wheel set (84) kinematically connected to the energy accumulator, said power reserve finger (82) being arranged to press on the second locking lever (80) when the determined energy threshold is reached and to move said locking lever (80) into its governor locking position.
